# EUROPÄISCHE PATENTSCHRIFT

(11) **EP 1 330 576 B1**
(45) Veröffentlichungstag und Bekanntmachung des Hinweises auf die Patenterteilung: **16.03.2005**
(21) Anmeldenummer: 01977969.3
(22) Anmeldetag: 18.10.2001
(51) Int. Cl.: E02D 29/14

(54) **VORRICHTUNG ZUM ABDECKEN VON SCHÄCHTEN**
DEVICE FOR COVERING SHAFTS
DISPOSITIF POUR RECOUVRIR DES PUITS

(30) Priorität: 31.10.2000 AT 18482000
(43) Veröffentlichungstag der Anmeldung: 30.07.2003
(73) Patentinhaber: Hagen, Peter, 6068 Mils (AT)
(72) Erfinder: Hagen, Peter, 6068 Mils (AT)
(74) Vertreter: Babeluk, Michael, Dipl.-Ing.
(86) Internationale Anmeldenummer: PCT/AT2001/000337
(87) Internationale Veröffentlichungsnummer: WO 2002/036892

(56) Entgegenhaltungen:
- EP-A- 0 536 100
- WO-A-99/53148
- SE-B- 398 904

## Beschreibung

Die Erfindung betrifft eine Vorrichtung zum Abdecken von Schächten oder dergleichen im Bereich von Straßen, mit einem Rohr, das in einem Abdeckring gleitbar geführt ist, der fest an einem Schacht befestigt ist, und mit einem am Rohr beschränkt beweglich befestigten Haltering zur Aufnahme eines Schachtdeckels, der im Bereich der Straßenoberfläche angeordnet ist. Eine derartige Vorrichtung ist aus EP-A-0 536 100 bekannt, wobei der Schachtdeckel über eine sphärische Dichtfläche mit einem Schacht verbunden ist, um Relativbewegungen der Straßenoberfläche gegenüber dem Schacht ausgleichen zu können.

Herkömmliche Schachtabdeckungen für Kanäle oder dgl. bestehen im wesentlichen aus rohrförmigen Elementen, an denen oben ein Rahmenteil angebracht ist, der zur Aufnahme eines Deckels dient. Im Fall eines Regenwasserkanals ist ein solcher Deckel gelocht, während bei Abwasserkanälen ein im wesentlichen dichter Deckel vorgesehen ist. An seinem unteren Ende sitzt der Schacht an dem im allgemeinen horizontal verlaufenden Kanal auf. Es ist unvermeidlich, dass durch Temperaturschwankungen und insbesondere durch Frost, aber auch durch andere Einflüsse im Straßenunterbau, horizontale und vertikale Bewegungen stattfinden. Auch der Straßenverkehr verursacht beträchtliche Belastungen. Herkömmliche starre Schachtsysteme können diese Bewegungen allerdings nicht oder nur in unzureichendem Maße mitmachen. Dadurch kommt es einerseits zu Schäden bei den einzelnen Bauteilen und andererseits zu Situationen, in denen der Deckel nicht mehr eben mit der Straßenoberfläche ist. Dies stellt ein erhebliches Hindernis und eine Gefahr für den Straßenverkehr dar. Die entsprechenden Reparaturen und Austauscharbeiten sind mit relativ hohen Kosten verbunden.

Aus der WO 82/04276 ist eine Anordnung für einen Schachtdeckel bekannt, bei der ein Rahmenteil für einen Schachtdeckel durch einen kalottenförmigen Halteabschnitt in einer oberen Schichte des Straßenunterbaues verankert wird. An seiner Unterseite ist der Rahmenteil mit einer nach unten ragenden Hülse versehen, die ein Schachtrohr mit Spiel umgreift, so dass eine Axialbewegung in einem gewissen Umfang möglich ist. Durch Frost verursachte Höhenänderungen des Erdreichs können auf diese Weise zum Teil ausgeglichen werden. Wenn es jedoch zusätzlich zu den Höhenänderungen auch noch zu Verschiebungen parallel zur Straßenoberfläche oder zu einer Neigung kommt, so kann dies nicht ausgeglichen werden. Darüber hinaus kann es zu einem Klemmen des in der Hülse gleitenden Rohres kommen, so dass die bestimmungsgemäße Funktion nicht erfüllt werden kann.

Aus der WO 99/53148 des Anmelders ist eine einschlägige Vorrichtung bekannt, die es ermöglicht durch das Einsetzen von Zwischenringen eine Anpassung des Schachtsystems an die jeweiligen Verhältnisse, insbesondere an den Abstand des eigentlichen Schachtes zur Straßenoberfläche zu gewährleisten. Die einzelnen Ringe sind untereinander beschränkt beweglich befestigt, so dass gewisse Bewegungen der Straßenoberfläche zufolge von Frostsetzungen oder dergleichen ohne Beschädigung der Bauteile aufgenommen werden können. Es ist mit diesem System auch ein Verkippen des oberen Ringes möglich, wie es beispielsweise bei geneigten Straßen erforderlich ist. Obwohl dieses System alle gestellten Anforderungen in hervorragender Weise erfüllt, ist doch anzumerken, dass es aus einer Vielzahl von Bauteilen besteht und somit aufwändig ist.

Die AT 403 492 B zeigt einen Schachtabschluss, bei dem ein Deckelrahmen mit einem Rohr befestigt ist, das dichtend mit dem eigentlichen Kanalbauwerk in Verbindung steht. Auf diese Weise ist möglich, bei Änderungen der Höhe des Straßenbelags die Lage und die Neigung des Rahmens, der den Schachtdeckel trägt, entsprechend anzupassen. Wenn jedoch durch Veränderungen der Straßenoberfläche, sei es durch Arbeiten, sei es durch Frost oder dergleichen, eine Änderung der Neigung des Rahmens auftritt, so ist dies bei dem bekannten Schachtabschluss zwangsläufig mit einer Verschiebung des Rahmens in Richtung der Straßenoberfläche verbunden, was jedoch durch die feste Verankerung des Rahmens im Straßenoberbau nicht zugelassen wird. Dementsprechend kommt es in solchen Fällen zu Problemen oder zum Bruch der Vorrichtung.

Aufgabe der vorliegenden Erfindung ist es, diese Nachteile zu vermeiden und eine vereinfachte Lösung anzugeben, die grundsätzlich die gleiche Funktionalität ergibt. Insbesondere soll das System leicht herstellbar und leicht anzuwenden sein.

Erfindungsgemäß wird dies dadurch erreicht dass, das Rohr mehrere Anker aufweist, die mit Spiel am Haltering befestigt sind. Der Abdeckring ist dabei fest mit dem obersten Schachtring verbunden. Die feste Verbindung kann an sich durch Verschraubung oder dergleichen hergestellt werden, in vielen Fällen ist es aber völlig ausreichend, den Abdeckring lediglich auf die obere Stirnfläche des Schachtrings aufzulegen, da nach dem Hinterfüllen durch das Erdreich bzw. den Straßenunterbau ein ausreichender Druck erzeugt wird, der einen sicheren Halt gewährleistet. Nach dem Verlegen wird das Rohr soweit in den Abdeckring und damit in das Innere des Schachts hineingeschoben, wie es erforderlich ist. Durch die beschränkt bewegliche Befestigung des Halterings am Rohr können zusätzlich auch Kippbewegungen zufolge von Neigungen der Straßenoberfläche ausgeglichen werden, was die Flexibilität und die Sicherheit des Systems wesentlich erhöht. Wesentlich an der Erfindung ist also, dass die vertikale Anpassung sowohl während des Einbaus als auch im Betrieb durch eine Relativbewegung des Rohres zum Abdeckring aufgenommen wird, wobei Kippbewegungen und geringfügige Vibrationen zur Folge des Straßenverkehrs jedoch durch die flexible Befestigung des Halterings gegenüber dem Rohr ausgeglichen werden können. Erst durch die erfindungsgemäße Vorrichtung wird es möglich, sowohl Änderungen der Einbauhöhe als auch der Neigung unabhängig voneinander zuzulassen, und dies sowohl bei der Durchführung von Arbeiten wie etwa der Erneuerung des Straßenbelags als auch im laufenden Betrieb zufolge von Frost oder Wärmeeinwirkung.

Besonders günstig ist es, wenn der Haltering gegenüber dem Rohr kippbar ist, wobei die Achsen von Haltering und Rohr in der gekippten Stellung einen kleinen Winkel einschließen. Insbesondere ist dabei vorgesehen, dass der Winkel zwischen der Achse des Halterings und der Achse des Rohrs maximal 20°, vorzugsweise maximal 10°, beträgt. Auf diese Weise werden die in der Praxis vorkommenden Schrägstellungen oder dergleichen sicher aufgenommen.

Der Schachtdeckel kann langfristig und zuverlässig bündig mit der Straßenoberfläche gehalten werden, wenn der Haltering eine Auflagefläche aufweist, die zur Auflage auf einem Straßenunterbau bestimmt ist. Zusätzlich ist es möglich, dass der Haltering Verankerungselemente zur Fixierung im Straßenaufbau aufweist.

Erfindungsgemäß weist das Rohr mehrere Anker auf, die mit Spiel am Haltering befestigbar sind. Dabei ist es vorteilhaft, wenn der Anker durch Verdrehen des Halterings gegenüber dem Rohr zu befestigten bzw. zu lösen ist. Die Befestigung erfolgt somit in der Art eines modifizierten Bajonettverschlusses.

Das Eindringen von Fremdwasser kann zuverlässig dadurch verhindert werden, dass der Abdeckring an seinem inneren Durchmesser eine Dichtfläche aufweist, die mit dem äußeren Umfang des Rohres zusammenwirkt.

Das Verlegen der erfindungsgemäßen Vorrichtung wird insbesondere dadurch erleichtert, dass der Abdeckring mit einer Presspassung am Rohr befestigt ist. Dabei wird der Abdeckring bereits vor dem Einbau an dem Rohr befestigt und wird von diesem zufolge der Presspassung unverlierbar gehalten. Beim Einbau wird das Rohrende in den obersten Schachtring eingeführt bis der Abdeckring an der oberen Stirnfläche des obersten Schachtrings aufliegt. Der Abdeckring hält dabei das Rohr und verhindert ein weiteres Hineinrutschen in den Schachtring. In diesem Zustand kann der Bereich um das Rohr mit Straßenunterbaumaterial verfüllt werden, wodurch die Auflage des Abdeckrings am Schacht gesichert wird und eine axiale Führung des Rohres gegeben ist. In diesem Zustand kann das Rohr durch Anwendung entsprechender Druckkräfte weiter nach unten geschoben werden, wenn die Haltekräfte des Abdeckrings und des umgebenden Untermaterials überwunden werden. Nach dem Aufsetzen des Halterings kann die endgültige Straßenoberfläche bündig mit der Oberkante des Halterings hergestellt werden. Die beschriebene Vorgangsweise ist besonders einfach und wenig fehleranfällig. Bevorzugt werden der Abdeckring und das Rohr aus Kunststoff hergestellt, wobei durch Auswahl des entsprechenden Kunststoffmaterials des Abdeckrings eine separate Dichtung zum Rohr hin nicht erforderlich ist, was die Herstellungskosten beträchtlich senkt.

Eine besonders gute Führung des Halterings am Rohr und eine Erhöhung der Sicherheit bei der Verlegung kann dadurch erzielt werden, dass am Haltering ein Bund vorgesehen ist, der das Rohr außen umgreift. Dadurch kann insbesondere das Eindringen von Schmutz oder dergleichen zwischen Haltering und Rohr vermieden werden.

In der Folge wird die Erfindung anhand der in den Figuren dargestellten Ausführungsbeispiele näher erläutert. Es zeigen:
- Fig. 1: eine seitliche Ansicht einer erfindungsgemäßen Vorrichtung in eingebautem Zustand,
- Fig. 2: einen Schnitt nach Linie II-II in Fig. 1,
- Fig. 3: einen Schnitt entsprechend der Fig. 2 in gekippter Stellung des Halterings,
- Fig. 4: eine Ansicht des Halterings von oben,
- Fig. 5: eine seitliche Ansicht des Halterings,
- Fig. 6: einen Schnitt nach Linie VI-VI in Fig. 4,
- Fig. 7: eine seitliche Ansicht des Rohrs und
- Fig. 8: eine seitliche Ansicht des Rohrs einer weiteren Ausführungsvariante der Erfindung.

In der Fig. 1 ist ein Schacht 1 ersichtlich, auf dem die erfindungsgemäße Vorrichtung aufgesetzt ist, die aus einem Abdeckring 2, einem Rohr 3 und einem Haltering 4 besteht. Der Abdeckring 2 ist auf die obere Stirnfläche des Schachts 1 aufgesetzt und durch das mit 5 angedeutete Straßenunterbaurnaterial fixiert. Der Haltering 4 ist bündig mit der Straßenobertläche und nimmt einen nicht dargestellten Schachtdeckel auf.

In der Fig. 2 ist ein Zustand unmittelbar nach dem Einbau der Vorrichtung und vor dem Hinterfüllen mit Straßenunterbaumaterial gezeigt. Das Rohr 3 wird aufgrund der Reibung vom Abdeckring 2 gehalten, und der Haltering 4 sitzt auf dem Rohr 3 auf und ist in der tiefsten Stellung angeordnet. In der Fig. 3 ist eine mögliche Schrägstellung des Halterings 4 gegenüber dem Rohr 3 gezeigt, wodurch Neigungen der Straßenoberfläche ausgeglichen werden können. Der Haltering 4 kann aber auch als Ganzes gegenüber dem Rohr 3 angehoben werden, um Spielraum bei der Herstellung der Straßenoberfläche zu haben. Bei der in der Fig. 3 dargestellten Stellung weist die Achse des Halterings 4 gegenüber der Achse des Rohrs 3 einen Winkel α von etwa 3° auf.

Aus der Fig. 4 ist der Haltering 4 ersichtlich, der einen Flansch 7 aufweist, an dessen unterer Seite eine Auflagefläche 8 ausgebildet ist. Vom Flansch 7 steht ein Ring 9 nach oben vor, der zur Zentrierung des nicht dargestellten Deckels oder eines Deckelrahmens vorgesehen ist und durch Rippen 10 nach Außen abgestützt ist. In regelmäßigen Umfangsabständen sind am Haltering 4 Aufnahmekörbe 11 vorgesehen und die jeweils ein Langloch 12 zum Halten des Rohrs 3 aufweisen. Aus der Fig. 7 ist ersichtlich, dass am Rohr 3 Anker in Form von Haltebolzen 13 angebracht sind, die dazu ausgebildet sind, in die Langlöcher 12 einzugreifen. Auf diese Weise kann der Haltering 4 mit dem Rohr 3 verbunden werden, wobei eine beschränkte Beweglichkeit gewährleistet ist. Bei der Ausführungsvariante von Fig. 8 sind anstelle der Haltebolzen 13 Haken 13a vorgesehen, die in nicht dargestellte Ausnehmungen des Halterings 4 eingreifen. Dadurch kann vermieden werden, dass die Aufnahmekörbe 11 beim Einbau hinderlich sind.

Der Abdeckring 2 und das Rohr 3 sind aus Kunststoff gefertigt, wobei die Passung an der Kontaktstelle 14 als Presspassung ausgeführt ist, das heißt, dass das Rohr 3 gegenüber dem Abdeckring 2 nur unter Aufwendung einer Kraft verschoben werden kann, die das Gesamtgewicht der Vorrichtung übersteigt. Auf diese Weise wird sichergestellt, dass die Vorrichtung während des Einbaus in sich stabil ist.

Weiters besitzt der Haltering 4 einen von der Auflagefläche 8 nach unten vorstehenden Bund 15, der das Rohr 3 außen mit geringem Spiel umfasst, so dass eine Zentrierung und Führung des Rohrs 3 erreicht wird.

Die vorliegende Erfindung ist in hervorragender Weise dazu geeignet, eine Abdeckung von Kanalschächten zu schaffen, bei denen schwierige Verhältnisse vorliegen, wie dies etwa bei hochbelasteten Straßen, stark wechselnden Temperaturen oder dergleichen der Fall ist. Es ist für den Fachmann jedoch offensichtlich, das die Erfindung nicht nur für die Anwendung im Bereich von Straßen geeignet ist, sondern auch andere Anwendungen möglich sind.

## Patentansprüche

1. Vorrichtung zum Abdecken von Schächten oder dergleichen im Bereich von Straßen, mit einem Rohr (3), das in einem Abdeckring (2) gleitbar geführt ist, der fest an einem Schacht (1) befestigt ist, und mit einem am Rohr (3) beschränkt beweglich befestigten Haltering (4) zur Aufnahme eines Schachtdeckels, der im Bereich der Straßenoberfläche angeordnet ist, **dadurch gekennzeichnet, dass** das Rohr (3) mehrere Anker (13) aufweist, die mit Spiel am Haltering (4) befestigt sind.

2. Vorrichtung nach Anspruch 1, **dadurch gekennzeichnet, dass** der Haltering (4) gegenüber dem Rohr (3) kippbar ist, wobei die Achsen von Haltering (4) und Rohr (3) in der gekippten Stellung einen kleinen Winkel (α) einschließen.

3. Vorrichtung nach Anspruch 2, **dadurch gekennzeichnet, dass** der Winkel (α) zwischen der Achse des Halterings (4) und der Achse des Rohrs (3) maximal 20°, vorzugsweise maximal 10°, beträgt.

4. Vorrichtung nach einem der Ansprüche 1 bis 3, **dadurch gekennzeichnet, dass** der Haltering (4) eine Auflagefläche (8) aufweist, die zur Auflage auf einem Straßenunterbau bestimmt ist.

5. Vorrichtung nach einem der Ansprüche 1 bis 4, **dadurch gekennzeichnet, dass** der Haltering (4) Verankerungselemente zur Fixierung im Straßenaufbau aufweist.

6. Vorrichtung nach Anspruch 5, **dadurch gekennzeichnet, dass** die Anker (13) durch Verdrehen des Halterings (4) gegenüber dem Rohr (3) zu befestigten bzw. zu lösen sind.

7. Vorrichtung nach einem der Ansprüche 1 bis 6, **dadurch gekennzeichnet, dass** der Abdeckring (2) an seinem inneren Durchmesser eine Dichtfläche aufweist, die mit dem äußeren Umfang des Rohres (3) zusammenwirkt.

8. Vorrichtung nach einem der Ansprüche 1 bis 7, **dadurch gekennzeichnet, dass** der Abdeckring (2) mit einer Presspassung am Rohr (3) befestigt ist.

9. Vorrichtung nach einem der Ansprüche 1 bis 8, **dadurch gekennzeichnet, dass** der Abdeckring (2) einstückig homogen aus Kunststoff hergestellt ist.

10. Vorrichtung nach einem der Ansprüche 1 bis 9, **dadurch gekennzeichnet, dass** das Rohr (3) aus Kunststoff hergestellt ist.

11. Vorrichtung nach einem der Ansprüche 1 bis 10, **dadurch gekennzeichnet, dass** am Haltering (4) ein Bund (15) vorgesehen ist, der das Rohr (3) außen umgreift.

## Claims

1. Device for covering shafts or the like in roads, comprising a tube (3) which is slideably held in a covering ring (2) that is rigidly fixed on the shaft (1) proper, and a retaining ring (4) mounted on the tube (3), that will receive a shaft cover positioned in the region of the road surface, **characterized in that** the tube (3) contains several anchors (13) which are mounted with play on the retaining ring (4).

2. Device according to claim 1, **characterized in that** the retaining ring (4) is tiltable against the tube (3), such that the axes of the retaining ring (4) and the tube (3) enclose a small angle α in the tilted position.

3. Device according to claim 2, **characterized in that** the angle (α) between the axis of the retaining ring (4) and the axis of the tube (3) does not exceed 20°, and is not more than 10°, preferably.

4. Device according to any of claims 1 to 3, **characterized in that** the retaining ring (4) is provided with a supporting face (8) which is to be positioned on the road base.

5. Device according to any of claims 1 to 4, **characterized in that** the retaining ring (4) is provided with anchoring elements for fixing it in the road build-up.

6. Device according to claim 5, **characterized in that** anchors (13) may be fastened or released by rotating the retaining ring (4) relative to tube (3).

7. Device according to any of claims 1 to 6, **characterized in that** the inner diameter of the covering ring (2) is provided with a seal acting against the outer periphery of the tube (3).

8. Device according to any of claims 1 to 7, **characterized in that** the covering ring (2) is mounted on the tube (3) by a press-fit.

9. Device according to any of claims 1 to 8, **characterized in that** the covering ring (2) is made of plastic material in one piece.

10. Device according to any of claims 1 to 10, **characterized in that** the tube (3) is made of plastic material.

11. Device according to any of claims 1 to 11, **characterized in that** the retaining ring (4) is provided with a collar (15) enveloping the tube (3).

## Revendications

1. Dispositif pour couvrir les puits de visite ou analogues de chaussées, comprenant un tube (3) guidé dans un anneau de recouvrement (2) lui-même solidaire du puits de visite (1) et une bague de fixation (4) fixée avec une mobilité limitée au tube (3) pour recevoir une dalle de puits installée au niveau de la surface de la chaussée,
**caractérisé en ce que**
le tube (3) comporte plusieurs organes d'accrochage (13) qui se fixent avec du jeu à l'anneau de fixation (4).

2. Dispositif selon la revendication 1,
**caractérisé en ce que**
l'anneau de fixation (4) peut basculer par rapport au tube (3), l'axe de l'anneau de fixation (4) et celui du tube (3) faisant entre eux un petit angle (α) lorsqu'ils sont basculés.

3. Dispositif selon la revendication 2,
**caractérisé en ce que**
l'angle (α) entre l'axe de l'anneau de fixation (4) et l'axe du tube (3) est au maximum égal à 20°, de préférence au maximum égal à 10°.

4. Dispositif selon l'une des revendications 1 à 3,
**caractérisé en ce que**
l'anneau de fixation (4) comporte une surface d'appui (8) destinée à s'appuyer sur l'infrastructure de la chaussée.

5. Dispositif selon l'une des revendications 1 à 4,
**caractérisé en ce que**
l'anneau de fixation (4) comporte des éléments d'ancrage pour être fixé à l'infrastructure de la chaussée.

6. Dispositif selon la revendication 5,
**caractérisé en ce que**
les organes d'accrochage (13) se fixent ou se détachent en tournant l'anneau de fixation (4) par rapport au tube (3).

7. Dispositif selon l'une des revendications 1 à 6,
**caractérisé en ce que**
l'anneau de recouvrement (2) comporte une surface d'étanchéité au niveau de son diamètre intérieur, surface coopérant avec la périphérie extérieure du tube (3).

8. Dispositif selon l'une des revendications 1 à 7,
**caractérisé en ce que**
l'anneau de recouvrement (2) est fixé par ajustage pressé au tube (3).

9. Dispositif selon l'une des revendications 1 à 8,
**caractérisé en ce que**
l'anneau de recouvrement (2) est fabriqué en une seule pièce de manière homogène en matière plastique.

10. Dispositif selon l'une des revendications 1 à 9,
**caractérisé en ce que**
le tube (3) est fabriqué en matière plastique.

11. Dispositif selon l'une des revendications 1 à 10,
**caractérisé en ce que**
la bague de fixation (4) comporte une collerette (15) qui entoure le tube (3).
